# EUROPÄISCHE PATENTSCHRIFT

(11) **EP 1 307 309 B1**
(45) Veröffentlichungstag und Bekanntmachung des Hinweises auf die Patenterteilung: **26.05.2004**
(21) Anmeldenummer: 01955369.2
(22) Anmeldetag: 25.07.2001
(51) Int. Cl.: B22D 11/128, B22D 11/20

(54) **VERFAHREN ZUM ERZEUGEN VON BRAMMEN AUS STAHL**
METHOD FOR PRODUCING STEEL SLABS
PROCEDE DE FABRICATION DE BRAMES D'ACIER

(30) Priorität: 10.08.2000 DE 10039016
(43) Veröffentlichungstag der Anmeldung: 07.05.2003
(73) Patentinhaber: SMS Demag Aktiengesellschaft, 40237 Düsseldorf (DE)
(72) Erfinder: VON WYL, Horst, 47169 Duisburg (DE); SCHUBERT, Ingo, 53721 Siegburg (DE); JUNG, Wolfram, 57080 Siegen (DE)
(74) Vertreter: Valentin, Ekkehard, Dipl.-Ing.
(86) Internationale Anmeldenummer: PCT/EP2001/008577
(87) Internationale Veröffentlichungsnummer: WO 2002/011925

(56) Entgegenhaltungen:
- DE-C- 19 720 768
- US-A- 3 891 025

## Beschreibung

Die Erfindung betrifft ein Verfahren zum Erzeugen von Brammen aus Stahl, wobei der Strang eine Kokille mit von einer Strangschale umschlossener Schmelze verlässt, und in einer nachgeordneten Strangführung die Maulweite von in Segmenten mit Ober- und Unterrahmen gelagerten Führungsrollen durch sie verbindende Verstellelemente stufenlos mit einander folgenden Schritten einstellbar ist, wobei
a) die Maulweite mittels Oszillation um eine Mittellinie der Maulweite in der Weise geändert wird, dass die dynamischen Einflüsse auf die Führungsrollen vemachlässigbar klein sind,
b) die Amplitude der Maulweiten-Oszillation in einer Grösse eingestellt wird, die keine plastische Verformung der Strangschale hervorruft,
c) die aktuelle Maulweite der Führungsrollen erfasst, und
d) zugleich die Stellkraft der Verstellelemente sowie die Amplitude der Stellkraft ermittelt, und
e) bei steigender Amplitude der Stellkraft die Maulweite auf ein vorgebbares Mass eingestellt und/oder über mindestens ein Verstellelement druckgeregelt geführt wird.

Das in der DE 197 20 768 C1 beschriebene Verfahren hat zum Ziel, eine Ermittlungsgrundlage zu schaffen, durch weiche die Maulweite mit einfachen messtechnischen sowie rechnerischen Mitteln exakt über die gesamte Strangführung einstellbar ist, und darüber hinaus sich die aktuelle Position der Sumpfspitze innerhalb der Bramme sicher bestimmen läßt.

Das Verfahren beruht im Kem auf einer dynamischen Messung mittels Erregung des Stranges in Oszillation, mit deren Hilfe erkennbar ist, ob an einer Meßstelle ein Trend zu größerer oder zu kleinerer Maulweite, weg von der optimalen Maulweite, auftritt, um daraufhin die erkannte Abweichung mit gezielten Maßnahmen zu korrigieren.
Bei der dynamischen Messung ergibt die Stellkraft relativ zur Maulweite eine Hysteresiskurve. Diese hat eine relativ kleine Fläche, wenn die Schale noch dünn und der Sumpf relativ gross ist. Die Hysteresiskurve weist andererseits eine relativ grosse Fläche auf, wenn die Schale weiterhin wächst und das Sumpfvolumen abnimmt, und nimmt eine besonders schlanke Form an, wenn der Strang durcherstarrt ist.

Bei dem bekannten Verfahren wird die Maulweite mit einer Oszillation um eine vorgebbare Mittellinie der angestrebten Brammendicke geändert. Dabei werden Kraft-Weg-Kennlinien ausgewertet, wofür unter anderem für die erforderliche Auswertung die Steigung der Kennlinien in der Kraft-Weg-Ebene und deren Schnittpunkt in Betracht gezogen werden.
Obwohl in dem erwähnten Dokument angegeben ist, dass die gewählte Oszillationsgrösse so gewählt werden soll, dass die dynamischen Einflüsse auf die nach Verlassen der Kokille noch relativ dünne Strangschale vemachlässigbar klein gehalten werden, wobei die Amplitude der oszillierenden Maulweite in einer Grösse eingestellt werden soll , die eine plastische Verformung der Strangschale verhindert, ist diesen Angaben nach dem Fachmann keine klare, nachvollziehbare Lehre zum technischen Handeln anhand gegeben. Denn das bekannte Verfahren geht zumindest implizit davon aus, dass die der Berechnung zugrundeliegende Amplitude der Kraft-Weg-Kennfinie im Rahmen von lediglich nur einer einzigen Oszillationsperiode ermittelt wird, das heisst, dass der gesamte Weg der Messung mit einem Hub zurückgelegt wurde.
Praktische Messungen für den oben beschriebenen Fall haben jedoch ergeben, dass dabei der Hub eine solche Grösse einnehmen müsste, dass - je nach dem Ausgangspunkt der Oszillation - die Gefahr einer plastischen Deformation der Strangschale mit der Folge von Gefügerissen akut gegeben ist.

Ausgehend von den vorgenannten Erkenntnissen und Erfahrungen liegt der Erfindung die Aufgabe zugrunde, das bekannte Verfahren in der Art und Weise zu verbessern und auszugestalten, um bei dessen messtechnischer Durchführung mit Gewinnung optimaler Messergebnisse mit aller Sicherheit die Nachteile und Schwierigkeiten durch schädliche Deformation der Strangschale oder Störungen von deren Gefüge wie Rissbildung zu vermeiden.
Zur Lösung der Aufgabe wird bei einem Verfahren der im Oberbegriff von Anspruch 1 genannten Art mit der Erfindung vorgeschlagen, dass aus einer Vielzahl von Kraft-Weg-Messungen entlang des Stranges ein Diagramm der Maulweiteneinstellung ermittelt wird, weiches sich nach Art einer Kette aus einer Vielzahl kleiner Kraft/Wege-Kurven, jeweils in Form einer Hysterese, zusammensetzt, die je einzeln mittels einer Oszillation . mit vergleichsweise kleiner Amplitude ermittelbar sind. Damit werden die Nachteile und Schwierigkeiten der vorgenannten Art bei der bekannten Messdurchführung mit Sicherheit vermieden und ein optimales Stranggefüge erzielt.

Für den praktischen Giessbetrieb ist sowohl eine sichere, wie auch schnellstmögliche Ermittlung und Einstellung der optimalen Maulweite des Strangführungssystems erforderlich. Deshalb soll bereits nach jeder Oszillation mit kleiner Amplitude erkennbar sein, ob die Maulweite "zu gross" oder "zu klein" ist. Zu diesem Zweck wird die Steigung jeder kleinen Hysterese der "Kette" ausgewertet. Diese entspricht der Steifigkeit des Systems "Segment-Strang" an der Meßstelle. Dieser Steifigkeitswert kann dann mit gespeicherten Werten einer Datenbank verglichen werden, die für die Segmentsteuerung hinterlegt ist. Diese Datenbank umfasst aus Erfahrung gewonnene Steifigkeitswerte, die sich auf unterschiedliche Strangbreiten und Erstarrungszustände wie flüssigen Sumpf, oder den Übergangsbereich Solidus/Liquidusfortschritt beziehen.
Ein Vergleich mit Werten dieser Datenbank, die bedarfsweise interpoliert oder extrapoliert werden können, gibt Aufschluss über die Maulweite im Vergleich zur optimalen Maulweite.

Eine Ausgestaltung des Verfahrens sieht weiterhin vor, dass aus einer Änderung der Fläche einer Hysteresis-Kurve - z. B. Abnahme der Fläche - die Lage der Sumpfspitze ermittelbar ist.
Und schließlich ist es mit Vorteil möglich, dass aus einer Änderung der Fläche einer Hysteresis-Kurve - z. B. bei Abnahme der Fläche - eine Zunahme der Strangkonsitenz ermittelt wird.

Ein Beispiel der Erfindung ist in der beiliegenden Zeichnung dargelegt.
Es zeigt:

Ein Kraft-Weg-Diagramm der Maulweiten-Einstellung. Diese setzt sich aus einer Vielzahl kleiner Kraft-Weg-Kurven zusammen, die je einzeln mittels einer Oszillation mit geringer Amplitude ermittelt wurden. Daraus ist für den praktischen Giessbetrieb eine sowohl sichere, als auch schnelle Ermittlung und Einstellung der optimalen Maulweite erkennbar und möglich. Daraus ist bereits nach einer Oszillation mit kleinster Amplitude ersichtlich, ob die Maulweite zu gross oder zu klein ist und korrigiert werden muss. Die einzelnen Kurven - jede für sich eine Hysteresis - greifen wie Glieder einer Kette ineinander und zeigen entlang des Stranges den Verlauf der Stellkraft über der Maulweite.
Die Erfindung stellt gewissermassen ein "Röntgenbild" des Stranges dar und löst in optimaler Weise die eingangs gestellte Aufgabe.

## Patentansprüche

1. Verfahren zum Erzeugen von Brammen aus Stahl, wobei der Strang eine Kokille mit von einer Strangschale umschlossener Schmelze verlässt und in einer nachgeordneten Strangführung die Maulweite von in Segmenten mit Ober- und Unterrahmen gelagerten Führungsrollen durch sie verbindende Verstellelemente stufenlos mit einander folgenden Schritten einstellbar ist, wobei
a) die Maulweite mittels Oszillation um eine Mittellinie der Maulweite in der Weise geändert wird, dass die dynamischen Einflüsse auf die Führungsrollen vemachlässigbar klein sind,
b) die Amplitude der Maulweiten-Oszillation in einer Grösse eingestellt wird, die keine plastische Verformung der Strangschale hervorruft,
c) die aktuelle Maulweite der Führungsrollen erfasst, und
d) zugleich die Stellkraft der Verstellelemente sowie die Amplitude der Stellkraft ermittelt, und
e) bei steigender Amplitude der Stellkraft die Maulweite auf ein vorgebbares Mass eingestellt und/oder über mindestens ein Verstellelement druckgeregelt geführt wird,
**dadurch gekennzeichnet,**
**dass** aus einer Vielzahl von Kraft/Weg-Messungen entlang des Stranges ein Kraft/Weg-Diagramm der Maulweiteneinstellung ermittelt wird, weiches sich nach Art einer Kette aus einer Vielzahl kleiner Kraft/Wege-Kurven jeweils in Form einer Hysterese zusammensetzt, die je einzeln mittels einer Oszillation mit vergleichsweise kleiner Amplitude ermittelbar sind.

2. Verfahren nach Anspruch 1,
**dadurch gekennzeichnet,**
**dass** jede in Form einer Hysterese ermittelte Kurve nach Massgabe ihrer Steigung als Index der aktuellen Steifigkeit des Systems "Segment-Strang" ermittelt und ausgewertet wird.

3. Verfahren nach Anspruch 1 oder 2,
**dadurch gekennzeichnet,**
**dass** der ermittelte Steifigkeitskennwert mit gespeicherten Daten einer mit Erfahrungswerten gespeisten Datenbank - die bedarfsweise interpolierbar oder extrapolierbar sind - verglichen wird und erkennbare Abweichungen durch entsprechende Maufweiteneinstellung korrigiert werden.

4. Verfahren nach einem oder mehreren der Ansprüche 1 bis 3,
**dadurch gekennzeichnet,**
**dass** aus jeder Hysteresis-Kurve bereits nach einer Oszillation mit vergleichsweise kleiner Amplitude festgestellt wird, ob die eingestellte Maulweite der Führungsrollen von der optimalen Grösse in Richtung "zu gross" oder "zu klein" abweicht, woraufhin eine entsprechende Korrektur vorgenommen wird.

5. Verfahren nach einem oder mehreren der Ansprüche 1 bis 4,
**dadurch gekennzeichnet,**
**dass** aus einer Änderung der Fläche einer Hysteresis-Kurve - z. B. bei Abnahme der Fläche - die Lage der Sumpfspitze ermittelt wird.

6. Verfahren nach einem oder mehreren der Ansprüche. 1 bis 4,
**dadurch gekennzeichnet,**
**dass** aus einer Änderung der Fläche einer Hysteresis-Kurve - z. B. bei Abnahme der Fläche - eine Zunahme den Strangkonsistenz ermittelt wird.

## Claims

1. Method of producing slabs from steel, wherein the strip leaves a mould with melt enclosed by a strip skin and the mouth width of guide rollers, which are mounted in segments by upper and lower frames, are steplessly adjustable by successive steps by way of adjusting elements, which connect them, in a downstream strip guide, wherein
a) the mouth width is varied by means of oscillation about a centre line of the mouth width in the manner that dynamic influences on the guide rollers are negligibly small,
b) the amplitude of the mouth width oscillation is set to an amount which does not cause plastic deformation of the strip skin,
c) the actual mouth width of the guide rollers is detected,
d) the setting force of the adjusting elements as well as the amplitude of the setting force are detected at the same time and
e) in the case of increasing amplitude of the setting force the mouth width is adjusted to a predeterminable dimension and/or is guided in pressure-regulated manner by way of at least one adjusting element,
**characterised in that** a force/travel diagram of the mouth width setting is determined from a plurality of force/travel measurements along the strip, which diagram is assembled in the manner of a chain from a plurality of small force/travel curves each in the form of a hysteresis and each individually ascertainable by means of an oscillation with comparatively low amplitude.

2. Method according to claim 1, **characterised in that** each curve ascertained in the form of a hysteresis is determined and evaluated in dependence on the slope thereof as an index of the actual stiffness of the system of "segment strip".

3. Method according to claim 1 or 2, **characterised in that** the determined stiffness characteristic value is compared with stored data, which if necessary can be interpolated or extrapolated, of a data bank supplied with empirical values and recognisable deviations are corrected by corresponding mouth width adjustment.

4. Method according to one or more of claim 1 to 3, **characterised in that** it is established from each hysteresis curve even after an oscillation at comparatively low amplitude whether the set mouth width of the guide rollers departs from the optimum magnitude in the direction "too large" or "too small", whereupon a corresponding correction is undertaken.

5. Method according to one or more of claims 1 to 4, **characterised in that** the position of the pool sump is determined from a change in the area of a hysteresis curve, for example in the case of decrease in the area.

6. Method according to one or more of claims 1 to 4, **characterised in that** an increase in strip consistency is determined from a change in area of a hysteresis curve, for example in the case of decrease in the area.

## Revendications

1. Procédé de fabrication de brames d'acier, la barre quittant une lingotière avec une coulée entourée par une croûte solidifiée et la largeur de la gueule étant réglable sans paliers en étapes successives, dans un corset de guidage subordonné, par des rouleaux de guidage s'appuyant sur un châssis supérieur et inférieur par des éléments de réglage les reliant,
a) la largeur de gueule étant modifiée par oscillation autour d'une ligne médiane de la largeur de gueule de manière à ce que les influences dynamiques sur les rouleaux de guidage soient d'une importance négligeable,
b) l'amplitude de l'oscillation de la largeur de gueule étant réglée à un niveau qui ne provoque pas de déformation plastique de la croûte solidifiée,
c) la largeur de gueule actuelle étant enregistrée, et
d) la force de réglage des éléments de réglage ainsi que l'amplitude de la force de réglage étant en même temps déterminées, et
e) en cas d'amplitude croissante de la force de réglage, la largeur de gueule étant réglée à une mesure prédéfinissable et/ou guidée par au moins un élément de réglage avec régulation de pression,
**caractérisé en ce que**,
à partir d'une multitude de mesures de force/course le long de la barre, on établit un diagramme force/course pour le réglage de largeur de gueule qui se compose, à la manière d'une chaîne, d'une multitude de petites courbes force/course respectivement sous forme d'une hystérésis, qui sont déterminables chacune individuellement au moyen d'une oscillation à amplitude relativement petite.

2. Procédé selon la revendication 1,
**caractérisé en ce que**
toute courbe d éterminée sous forme d'une hystérésis est déterminée et exploitée en fonction de sa pente servant d'indice à la rigidité actuelle du système de « barre segmentée ».

3. Procédé selon la revendication 1 ou 2,
**caractérisé en ce que**
la caractéristique de rigidité déterminée est comparée à des valeurs sauvegardées d'une banque de données alimentée par des valeurs issues de l'expérience -qui sont en cas de besoin interpolables ou extrapolables- et que les écarts identifiables sont corrigés par un réglage correspondant de la largeur de gueule.

4. Procédé selon l'une quelconque ou plusieurs des revendications 1 à 3,
**caractérisé en ce**
**qu'**on vérifie, dès après une oscillation à amplitude relativement petite, si la largeur de gueule réglée des rouleaux de guidage diverge de la grandeur optimale dans le sens de « trop grande » ou « trop petite », sur quoi on procède à une correction correspondante.

5. Procédé selon l'une quelconque ou plusieurs des revendications 1 à 4,
**caractérisé en ce**
**qu'**on détermine, à partir d'une modification de la surface d'une courbe d'hystérésis -par exemple en cas de diminution de la surface- la position de la pointe du puits.

6. Procédé selon l'une quelconque ou plusieurs des revendications 1 à 4,
**caractérisé en ce**
**qu'**on détermine, à partir d'une modification de la surface d'une courbe d'hystérésis -par exemple en cas de diminution de la surface- une augmentation de la consistance de la barre.
